# EUROPÄISCHE PATENTSCHRIFT

(11) **EP 2 938 544 B1**
(45) Veröffentlichungstag und Bekanntmachung des Hinweises auf die Patenterteilung: **03.03.2021**
(21) Anmeldenummer: 14703306.2
(22) Anmeldetag: 30.01.2014
(51) Int. Cl.: B65C 1/00, B65C 9/00

(54) **ETIKETTIERVORRICHTUNG**
LABELLING MACHINE
MACHINE D'ÉTIQUETTAGE

(30) Priorität: 28.02.2013 DE 102013203456
(43) Veröffentlichungstag der Anmeldung: 04.11.2015
(73) Patentinhaber: Bizerba SE & Co. KG, 72336 Balingen (DE)
(72) Erfinder: WEHRMANN, Johann, 72336 Balingen (DE)
(74) Vertreter: Manitz Finsterwald Patent- und Rechtsanwaltspartnerschaft mbB
(86) Internationale Anmeldenummer: PCT/EP2014/051835
(87) Internationale Veröffentlichungsnummer: WO 2014/131569

(56) Entgegenhaltungen:
- JP-A- S6 133 926
- JP-A- S61 115 830
- JP-A- 2003 118 715
- JP-A- 2008 285 182
- JP-U- S5 987 414
- JP-U- S59 133 414
- US-A1- 2010 200 166

## Beschreibung

Die vorliegende Erfindung betrifft eine Etikettiervorrichtung mit einem Bottom-Etikettierer. Bei einem Bottom-Etikettierer handelt es sich um einen Etikettierer zur Etikettierung der Unterseiten von Verpackungen oder dergleichen. Hierzu ist der Bottom-Etikettierer üblicherweise innerhalb eines Gestells unterhalb der Förderstrecke der zu etikettierenden Verpackungen platziert, d.h. unterhalb eines Förderbands der Etikettiervorrichtung, so dass die Verpackungen von unten etikettiert werden können.

Ein derartiger Bottom-Etikettierer mit den Merkmalen des Oberbegriffs des Anspruchs 1 ist beispielsweise aus dem Dokument JP S59 87414 U bekannt. Weiterhin ist aus der JP 2008 285182 A ein anderer Bottom-Etikettierer bekannt. Dieser ist jedoch nicht auf einem Auszug positioniert, sondern er hängt daran.

Die Betriebsposition dieser zwei bekannten Bottom-Etikettierer ist nicht einstellbar.

Andere bekannte Bottom-Etikettierer sind aufgrund ihrer nicht ausfahrbaren Anordnung unterhalb des Förderbands jedoch meist nur schwer zugänglich, so dass die Bedienung und Wartung der Bottom-Etikettierer erschwert wird.

Der Erfindung liegt die Aufgabe zugrunde, eine Etikettiervorrichtung der eingangs genannten Art anzugeben, bei der der Bottom-Etikettierer einfach und komfortabel zugänglich ist, wobei die Etikettenposition an den zu etikettierenden Verpackungen eingestellt werden kann.

Die Aufgabe wird durch eine Etikettiervorrichtung mit den Merkmalen des Anspruchs 1 gelöst, und insbesondere dadurch, dass die Auszugvorrichtung derart ausgebildet ist, dass die Lage zumindest der eingefahrenen Endposition des Auszugs einstellbar ist.

Durch den Auszug, insbesondere Handauszug, kann der Bottom-Etikettierer ohne größere Probleme aus seiner Betriebsposition unterhalb des Förderbands in eine besser zugängliche Serviceposition verbracht bzw. bewegt werden. Das Verfahren des Auszugs wird durch die Auszugführung ermöglicht. Die Auszugführung und der Auszugträger sind jeweils Teil der Auszugvorrichtung. Insbesondere ist der Auszug in der Horizontalen und/oder zumindest im Wesentlichen senkrecht zu einer Förderrichtung des Förderbands verfahrbar, unterhalb dem der Bottom-Etikettierer angeordnet ist.

Es kann eine Druckfeder vorgesehen sein, die mit einem Ende an dem Auszug und mit dem anderen Ende an dem Auszugträger derart angelenkt ist, dass der Auszug in der eingefahrenen Endposition in diese vorgespannt ist. Die Vorspannung gewährleistet, dass der Auszug beim Einfahren auch tatsächlich vollständig - und nicht nur annähernd - bis in die eingefahrene Endposition verfahren wird. Dies ist insbesondere deshalb von Bedeutung, da durch die Position des Auszugs auch die Position des Bottom-Etikettierers und damit letztlich wiederum die Etikettenposition an den zu etikettierenden Verpackungen, d.h. die Stelle, an der die Etiketten an den Verpackungen aufgebracht werden, vorgegeben ist. Durch die Vorspannung kann also insbesondere verhindert werden, dass Etiketten aufgrund eines versehentlich nicht vollständig erfolgten Zurückschiebens des Bottom-Etikettierers in seine Betriebsposition nicht zielgenau positioniert werden.

Vorzugsweise ist eine Druckfeder vorgesehen, die mit einem Ende an dem Auszug und mit dem anderen Ende an dem Auszugträger derart angelenkt ist, dass sie den Auszug in Abhängigkeit von dessen Position in die eingefahrene oder die ausgefahrene Endposition vorspannt. Der Auszug wird durch die Druckfeder also immer entweder in die eine oder die andere, insbesondere stabile, Endposition gedrückt.

Insbesondere handelt es sich bei der Druckfeder um eine Gasdruckfeder und/oder um eine Druckfeder mit insbesondere hydraulischer Dämpfung. Durch die Dämpfung kann die kraftunterstützte Bewegung des Auszugs, insbesondere ein Endanschlag des Auszugs in der jeweiligen Endposition, gedämpft werden.

Nach einer Ausbildung der Erfindung folgt das mit dem Auszug verbundenen Ende der Druckfeder beim Verfahren des Auszugs von der einen zu der anderen Endposition einer linearen Bewegungsbahn, die an dem mit dem Auszugträger verbundenen stationären Ende der Druckfeder vorbeiführt. Insbesondere nimmt der Abstand zwischen den beiden Anlenkpunkten der Druckfeder bis zu einem Kipp-Punkt der Druckfeder, in dem die Richtung der Federkraft der Druckfeder senkrecht zu der Verfahrrichtung des Auszugs orientiert ist, zunächst kontinuierlich ab und danach kontinuierlich zu. In dem Kipp-Punkt befindet sich die Druckfeder in einem labilen Gleichgewicht. Beim Verfahren durchläuft die Druckfeder also den Kipp-Punkt, bis zu dem hin die Vorspannung der Druckfeder überwunden werden muss und ab dem die Druckfeder dann kraftunterstützend wirkt.

Die Auszugvorrichtung ist erfindungsgemäß derart ausgebildet, dass die Lage zumindest der eingefahrenen Endposition des Auszugs und optional zusätzlich auch der ausgefahrenen Endposition einstellbar ist. Über die Lage der eingefahrenen Endposition, die der Betriebsposition des Bottom-Etikettierers entspricht, kann daher die Etikettenposition an den zu etikettierenden Verpackungen eingestellt werden.

Um die Lage zumindest der eingefahrenen Endposition einzustellen, kann ein in Verfahrrichtung verstellbarer Stopper für den Auszug vorgesehen sein. Insbesondere wird durch diesen verstellbaren Stopper zusätzlich auch die Lage der ausgefahrenen Endposition eingestellt, d.h. die Lage der ausgefahrenen Endposition ist an die Lage der eingefahrenen Endposition gekoppelt bzw. umgekehrt. Mit dem einen Stopper werden dann gleichzeitig die Lagen beider Endpositionen eingestellt.

Nach einer Ausbildung der Erfindung ist der insbesondere nach oben gerichtete Stopper ist an dem Auszugträger befestigt. Der Stopper kann auf einer Schiene, insbesondere einem Flachstahl oder Flacheisen, befestigt sein, die über wenigstens eine Schraubverbindung entlang wenigstens eines in einem Querträger des Auszugträgers ausgebildeten Langlochs in Verfahrrichtung verstellbar ist. Die angezogene Schraubverbindung verklemmt die Schiene an dem Querträger. Insbesondere ist der Querträger quer zu der vorgenannten Förderrichtung orientiert. Es kann eine Skala als Einstellhilfe für die Lage zumindest der eingefahrenen Endposition vorgesehen sein.

An dem beim Einfahren nachlaufenden Ende des Auszugs kann ein insbesondere nach unten gerichtetes Anschlagelement insbesondere unverstellbar befestigt sein, das in der eingefahrenen Endposition an dem Stopper anliegt. Zusätzlich kann an dem beim Ausfahren nachlaufenden Ende des Auszugs ein insbesondere nach unten gerichtetes Anschlagelement insbesondere unverstellbar befestigt sein, das in der ausgefahrenen Endposition an dem Stopper anliegt. Grundsätzlich ist es auch denkbar, dass der Stopper unverstellbar und die beiden Anschlagelemente verstellbar sind, um eine Verstellbarkeit der Lage der jeweiligen Endposition zu erreichen. Die Auszugführung kann als Rollenführung ausgebildet sein. Eine Rollenführung besitzt eine hohe Tragfähigkeit. Bevorzugt umfasst die Rollenführung zu beiden Seiten der Auszugvorrichtung jeweils eine an dem Auszug insbesondere unterseitig befestige Führungsstange und mehrere, in Verfahrrichtung hintereinander an dem Auszugträger insbesondere oberseitig befestigte Rollen, an deren Laufflächen jeweils insbesondere mittig eine umlaufende Nut ausgebildet ist, in die die jeweilige Führungsstange verfahrbar eingreift. Insbesondere sind die Rollen nach Art einer Seilrolle ausgebildet und/oder die Drehachsen der Rollen jeweils vertikal orientiert.

Nach einer Ausgestaltung der Erfindung ist der Auszug insbesondere oberseitig mit einem drehbaren Halter, insbesondere Drehteller, versehen, auf dem der Bottom-Etikettierer positioniert ist. Dies ermöglicht, dass der Bottom-Etikettierer in der ausgefahrenen Endposition um die Vertikale schwenkbar ist, so dass der Bottom-Etikettierer an mehreren Seiten besonders gut zugänglich ist.

Die Erfindung betrifft weiterhin eine Wäge-Fördervorrichtung mit wenigstens einem Förderband, einem Wägeband und einer Etikettiervorrichtung, wie sie vorstehend beschrieben ist.

Weiter vorteilhafte Ausgestaltungen der Erfindung sind in den Unteransprüchen, der weiteren Beschreibung und der Zeichnung beschrieben.

Die Erfindung wird im Folgenden beispielhaft unter Bezugnahme auf die Zeichnung beschrieben. Es zeigen,
- Fig. 1: eine perspektivische Ansicht einer Wäge-Fördervorrichtung mit einer erfindungsgemäßen Etikettiervorrichtung, die eine Auszugvorrichtung mit einem Auszug und einen auf dem Auszug angeordneten Bottom-Etikettierer umfasst,
- Fig. 2: die Auszugvorrichtung gemäß Fig. 1 mit ausgezogenem Auszug, wobei der Bottom-Etikettierer in zwei verschiedenen Stellungen gezeigt ist,
- Fig. 3: die Auszugvorrichtung gemäß Fig. 1 in einer perspektivischen Ansicht von oben,
- Fig. 4: die Auszugvorrichtung gemäß Fig. 1 in einer perspektivischen Ansicht von unten, wobei der Auszug in verschiedenen Positionen gezeigt ist, und
- Fig. 5: die Auszugvorrichtung gemäß Fig. 1 in einer perspektivischen Ansicht von oben, wobei der Auszug halbtransparent dargestellt ist.

Die in Fig. 1 dargestellte Vorrichtung zeigt eine Wäge-Fördervorrichtung 11, die ein erstes Zuführband 15, ein zweites Zuführband 17, ein Wägeband 19, einen Metalldetektor 23 und eine Etikettiervorrichtung 13 mit zwei Förderbändern 27, 29 umfasst. Das Wägeband 19 ist mit einer unterhalb des Wägebands 19 angeordneten, nicht dargestellten Wägezelle gekoppelt, die dazu ausgelegt ist, das Gewicht eines sich über das Wägeband 19 bewegenden Stückguts zu bestimmen. Wägeband 19 und Wägezelle bilden eine Wägeplattform, die als Kontrollwaage bzw. Checkweigher oder als Preisauszeichner ausgebildet sein kann. Zu beiden Seiten der drei Transportbänder 15, 17, 19 sind Schmutzabweisbleche 21 vorgesehen. Im Betrieb der Wäge-Fördervorrichtung 11 werden zu verwiegende Packungen oder dergleichen von den Zuführbändern 15, 17 an das Wägeband 19 übergeben, dort gewogen und an ein Transportband des Metalldetektors 23 weitertransportiert. Anschließend werden die Packungen von der Etikettiervorrichtung 13 übernommen und mit einem Etikett versehen, das bei einem Preisauszeichner zuvor mit dem von der Wägezelle für die jeweilige Packung ermittelten Gewicht bedruckt wurde. Bei der Etikettiervorrichtung 13 handelt es sich demnach um eine Druck- und Etikettiervorrichtung. Der Metalldetektor 23 kann auch weggelassen werden, oder anstelle des Metalldetektors 23 oder zusätzlich hierzu kann auch beispielsweise eine Sortiereinrichtung vorgesehen sein. Im Bereich der Etikettiervorrichtung 13 ist in der Ansicht gemäß Fig. 1 an der Rückseite des Gestells 25 ein Schaltschrank 31 für die Steuerung der Wäge-Fördervorrichtung 11 vorgesehen.

Darüber hinaus umfasst die Wäge-Fördervorrichtung 11 ein Gestell 25. Das Gestell 25 umfasst mehrere Seitenwangen 33, die im Bereich der Förderbänder 15, 17, des Wägebands 19 und des Metalldetektors 23, d.h. im Bereich eines Wägemoduls und eines Metalldetektormoduls des Gestells, über jeweils mehrere als Rundrohre ausgebildete, parallel zueinander verlaufende Längsträger 37 fest miteinander verbunden sind. Die Seitenwangen 33 des Wägemoduls sind jeweils zweiteilig ausgebildet, wobei die beiden jeweiligen Seitenwangenteile über als Vierkantrohre ausgebildete Querträger 39, die an den Innenseiten der Seitenwangenteile vorgesehen sind, miteinander verbunden sind. An die Seitenwangen 33 sind jeweils zwei Standfüße 35 angeschraubt, die unabhängig voneinander höhenverstellbar sind. Durch die Standfüße 35 kann eine Justierung der Höhe des Gestells 25 vorgenommen werden.

Die Etikettiervorrichtung 13 (Fig. 2) umfasst einen Top-Etikettierer 41, der oberhalb der Förderbänder 27, 29 angeordnet ist, um auf den Förderbändern 27, 29 transportierte Verpackungen von oben, d.h. an deren Oberseite, mit einem Etikett zu versehen. Darüber hinaus umfasst die Etikettiervorrichtung 13 einen Bottom-Etikettierer 43, der innerhalb des Gestells 25, unterhalb der Förderbänder 27, 29 angeordnet ist, um auf den Förderbändern 27, 29 transportierte Verpackungen von unten, d.h. an deren Unterseite, mit einem Etikett zu versehen. Hierzu wird das jeweilige Etikett von dem Bottom-Etikettierer 43 nach oben durch den zwischen den beiden Förderbändern 27 einerseits und den beiden Förderbändern 29 anderseits ausgebildeten Spalt hindurch gespendet und auf den Verpackungen appliziert.

Um eine einfache Zugänglichkeit zu dem Bottom-Etikettierer 43 zu gewährleisten, beispielsweise für einen Etikettenrollenwechsel oder eine Wartung, ist eine Auszugvorrichtung 45 für den Bottom-Etikettierer 43 vorgesehen, um den Bottom-Etikettierer 43 aus der wenig zugänglichen Betriebsposition unterhalb der Förderbänder 27, 29 herauszuziehen. Dies ist in Fig. 2a gezeigt. Der Bottom-Etikettierer 43 steht dabei zusätzlich auf einem Drehteller 47 der Auszugvorrichtung 45 (Fig. 3 und 5). Hierdurch ist es möglich, den Bottom-Etikettierer 43 um die Vertikale zu schwenken, wie es in Fig. 2b gezeigt ist, um Arbeiten, insbesondere Wartungsarbeiten, am Bottom-Etikettierer 43 weiter zu erleichtern.

Die Auszugvorrichtung 45 umfasst gemäß den Fig. 3 und 4 einen plattenförmigen Auszug 49, der über eine Auszugführung 51 linear verfahrbar zwischen einer eingefahrenen Endposition (Fig. 1, 3, 4a) und einer ausgefahrenen Endposition (Fig. 2a, Fig. 2b, Fig. 4c) an einem stationären Auszugträger 53, der fest mit dem Gestell 25 verbunden ist, gelagert ist. Wie insbesondere in Fig. 5 erkennbar ist, weist der Auszugträger 53 zwei L-förmige Querträger 55 auf, deren kürzerer Schenkel jeweils in der Vertikalen und deren längerer Schenkel jeweils in der Horizontalen orientiert ist. Die beiden Querträger 55 sind zu den beiden Seiten der Auszugvorrichtung 45 angeordnet. Darüber hinaus weist der Auszugträger 53 zwei Längsträger 57 auf, durch die die beiden Querträger 55 fest miteinander verbunden sind.

Die Auszugführung 51 ist als Rollenführung ausgebildet. Hierzu sind auf jedem der beiden Querträger 55 oberseitig jeweils zwei Rollen 59 vorgesehen, die in Verfahrrichtung des Auszugs 49 hintereinander angeordnet sind. Die Rollen 59 sind jeweils nach Art einer Seilrolle ausgebildet, d.h. ihre Laufflächen sind jeweils mittig mit einer umlaufenden Nut versehen. Die beiden Rollen 59 eines jeweiligen Querträgers 55 wirken mit einer jeweiligen in Verfahrrichtung orientierten Führungsstange 61 zusammen, die über einen jeweiligen Steg 63 jeweils an der Unterseite des Auszugs 49 angebracht ist. Das Zusammenwirken erfolgt dabei derart, dass die jeweilige Führungsstange 61 in die Nuten der beiden jeweiligen Rollen 59 eingreift, so dass die Führungsstange 61 beim Verfahren des Auszugs 49 an den Rollen 59 abrollen kann.

Die Lage der beiden Endpositionen des Auszugs 49 relativ zu dem Auszugträger 53 ist durch eine Anschlagkonstruktion vorgegeben. Die Anschlagkonstruktion umfasst einen Stopper 65 und zwei Anschlagelemente 67. Der Stopper 65 ist oberseitig auf einer Schiene 69 befestigt, die wiederum an einem der beiden Querträger 55 befestigt ist. Die beiden Anschlagelemente 67 sind unterseitig an dem vorderen und dem hinteren Ende des Auszugs 49 befestigt. In der eingefahrenen Endposition schlägt das vordere Anschlagelement 67 an dem Stopper 65 an, in der ausgefahrenen Endposition das hintere Anschlagelement 69.

Da durch die Lage der eingefahrenen Endposition des Auszugs 49 gleichzeitig auch die Lage des Bottom-Etikettierers 43 relativ zu den Förderbändern 27, 29 vorgegeben ist, ist hierdurch letztlich auch die Etikettenposition an den Verpackungen vorgegeben. Um diese Etikettenposition einstellen zu können, ist die Lage des Stoppers 65 relativ zu dem Querträger 55, an dem er befestigt ist, in Verfahrrichtung des Auszugs 49 einstellbar. Hierzu ist die Lage der Schiene 69 in Verfahrrichtung des Auszugs 49 einstellbar. Um dies zu ermöglichen, sind in dem Querträger 55 zwei Langlöcher 71 ausgebildet, um die Schiene über zwei Schrauben 73 verstellbar an dem Querträger 55 zu befestigen. Darüber hinaus ist eine nicht gezeigte Skala vorgesehen, die als Einstellhilfe für die Lage der eingefahrenen Endposition dient. Da der Stopper 65 nicht nur mit dem vorderen Anschlagelement 67 zusammenwirkt, sondern auch mit dem hinteren Anschlagelement 67, wird durch ein Verstellen des Stoppers 65 nicht nur die eingefahrene Endposition verstellt, sondern gleichzeitig auch die ausgefahrene Endposition des Auszugs 49.

Um sicherzustellen, dass der Auszug beim Einfahren auch tatsächlich vollständig die eingefahrene Endposition erreicht, ist eine Gasdruckfeder 75 vorgesehen, die mit ihrem einen Ende an dem Auszug 49 und mit ihrem anderen Ende unmittelbar neben dem Stopper 65 an der Schiene 69 des Auszugträgers 53 angelenkt ist. Hierdurch kann gewährleistet werden, dass der Bottom-Etikettierer 43 in seiner Betriebsposition immer dieselbe Position relativ zu den Förderbändern 27, 29 einnimmt, um Abweichungen in der Etikettenposition an den Verpackungen zu verhindern.

Die Anlenkpunkte der Gasdruckfeder 75 an dem Auszug 49 und an dem Auszugträger 53 sind dabei derart gewählt, dass der Auszug 49 in Abhängigkeit von seiner Position entweder in die eingefahrene oder in die ausgefahrene Endposition vorspannt ist. Hierzu bewegt sich das mit dem Auszug 49 verbundene Ende der Gasdruckfeder 75 entlang einer linearen in Verfahrrichtung orientierten Bahn, die an dem stationären, mit dem Auszugträger 53 verbundenen Ende des Gasdruckfeder 75 vorbeiläuft. Letztlich ändert sich der Abstand zwischen den beiden Anlenkpunkten beim Verfahren des Auszugs 49 aus der einen in die andere Endposition derart, dass der Abstand bis zu einem Kipp-Punkt der Gasdruckfeder 75 (vgl. Fig. 4b), in dem die Richtung der Federkraft der Gasdruckfeder 75 senkrecht auf der Verfahrrichtung des Auszugs 49 steht, kontinuierlich abnimmt, um nach Überschreiten des Kipp-Punkts wieder kontinuierlich zuzunehmen. Die Gasdruckfeder 75 ist mit einer hydraulischen Dämpfung ausgestattet, so dass das Anschlagen des Auszugs 49 in der jeweiligen Endposition gedämpft werden kann.

Der erfindungsgemäße Auszug gewährleistet, dass der Bottom-Etikettierer in eine Position verfahren werden kann, in der er leicht zugänglich ist. Durch die Vorspannung des Auszugs in die eingefahrene Endposition kann sichergestellt werden, dass der Bottom-Etikettierer nach dem Zurückschieben in die Betriebsposition wieder exakt dieselbe Position wie vor dem Ausfahren aus dieser Position einnimmt.

### Bezugszeichenliste

- 11: Wäge-Fördervorrichtung
- 13: Etikettiervorrichtung
- 15: Förderband
- 17: Förderband
- 19: Wägeband
- 21: Schmutzabweisblech
- 23: Metalldetektor
- 25: Gestell
- 27: Förderband
- 29: Förderband
- 31: Schaltschrank
- 33: Seitenwange
- 35: Standfuß
- 37: Längsträger
- 39: Querträger
- 41: Top- Etikettierer
- 43: Bottom-Etikettierer
- 45: Auszugvorrichtung
- 47: Drehteller
- 49: Auszug
- 51: Auszugführung
- 53: Auszugträger
- 55: Querträger
- 57: Längsträger
- 59: Rollen
- 61: Führungsstange
- 63: Steg
- 65: Stopper
- 67: Anschlagelement
- 69: Schiene
- 71: Langloch
- 73: Schraube
- 75: Gasdruckfeder

## Patentansprüche

1. Etikettiervorrichtung (13) mit einem Bottom-Etikettierer (43), bei dem es sich um einen Etikettierer zur Etikettierung der Unterseiten von Verpackungen handelt und der innerhalb eines Gestells (25) unterhalb der Förderstrecke der zu etikettierenden Verpackungen, d.h. unterhalb eines Förderbands (27, 29) der Etikettiervorrichtung (13), platziert ist, und einer Auszugvorrichtung (45), die einen Auszug (49) umfasst, der über eine Auszugführung (51) an einem stationären Auszugträger (53) gelagert und relativ zu diesem linear zwischen einer eingefahrenen und einer ausgefahrenen Endposition in der Horizontalen verfahrbar ist, wobei der Bottom-Etikettierer (43) auf dem Auszug (49) positioniert ist,
**dadurch gekennzeichnet, dass** die Auszugvorrichtung (45) derart ausgebildet ist, dass die Lage zumindest der eingefahrenen Endposition des Auszugs (49) einstellbar ist.

2. Etikettiervorrichtung nach Anspruch 1,
**dadurch gekennzeichnet,**
**dass** eine Druckfeder (75) vorgesehen ist, die mit einem Ende an dem Auszug (49) und mit dem anderen Ende an dem Auszugträger (53) derart angelenkt ist, dass der Auszug (49) in der eingefahrenen Endposition in diese vorgespannt ist.

3. Etikettiervorrichtung nach Anspruch 1 oder 2,
**dadurch gekennzeichnet,**
**dass** eine Druckfeder (75) vorgesehen ist, die mit einem Ende an dem Auszug (49) und mit dem anderen Ende an dem Auszugträger (53) derart angelenkt ist, dass sie den Auszug (49) in Abhängigkeit von dessen Position in die eingefahrene oder die ausgefahrene Endposition vorspannt.

4. Etikettiervorrichtung nach Anspruch 3,
**dadurch gekennzeichnet,**
**dass** beim Verfahren des Auszugs (49) von der einen zu der anderen Endposition das mit dem Auszug (49) verbundenen Ende der Druckfeder (75) einer linearen Bewegungsbahn folgt, die an dem mit dem Auszugträger (53) verbundenen stationären Ende der Druckfeder (75) vorbeiführt, und/oder der Abstand zwischen den beiden Anlenkpunkten der Druckfeder (75) bis zu einem Kipp-Punkt der Druckfeder (75), in dem die Richtung der Federkraft der Druckfeder (75) senkrecht zu der Verfahrrichtung des Auszugs (49) orientiert ist, zunächst kontinuierlich ab- und danach kontinuierlich zunimmt.

5. Etikettiervorrichtung nach einem der vorstehenden Ansprüche,
**dadurch gekennzeichnet,**
**dass** ein in Verfahrrichtung verstellbarer Stopper (65) für den Auszug (49) vorgesehen ist, um die Lage zumindest der eingefahrenen Endposition einzustellen.

6. Etikettiervorrichtung nach Anspruch 5,
**dadurch gekennzeichnet,**
**dass** der Stopper (65) an dem Auszugträger (53) befestigt ist.

7. Etikettiervorrichtung nach Anspruch 5 oder 6,
**dadurch gekennzeichnet,**
**dass** der Stopper (65) auf einer Schiene (69) befestigt ist, die über wenigstens eine Schraubverbindung (73) entlang wenigstens eines in einem Querträger (55) des Auszugträgers (53) ausgebildeten Langlochs (71) in Verfahrrichtung verstellbar ist.

8. Etikettiervorrichtung nach einem der vorstehenden Ansprüche,
**dadurch gekennzeichnet,**
**dass** eine Skala als Einstellhilfe für die Lage zumindest der eingefahrenen Endposition vorgesehen ist.

9. Etikettiervorrichtung nach einem der Ansprüche 5 bis 8,
**dadurch gekennzeichnet,**
**dass** an dem beim Einfahren nachlaufenden Ende des Auszugs (49) ein Anschlagelement (67) befestigt ist, das in der eingefahrenen Endposition an dem Stopper (65) anliegt.

10. Etikettiervorrichtung nach einem der Ansprüche 5 bis 9,
**dadurch gekennzeichnet,**
**dass** an dem beim Ausfahren nachlaufenden Ende des Auszugs (49) ein Anschlagelement (67) befestigt ist, das in der ausgefahrenen Endposition an dem Stopper (65) anliegt.

11. Etikettiervorrichtung nach einem der vorstehenden Ansprüche,
**dadurch gekennzeichnet,**
**dass** die Auszugführung (51) als Rollenführung ausgebildet ist.

12. Etikettiervorrichtung nach Anspruch 11,
**dadurch gekennzeichnet,**
**dass** die Rollenführung (51) zu beiden Seiten der Auszugvorrichtung (45) jeweils eine an dem Auszug (49) befestige Führungsstange (61) und mehrere, in Verfahrrichtung hintereinander an dem Auszugträger (53) befestigte Rollen (59) umfasst, an deren Laufflächen jeweils eine umlaufende Nut ausgebildet ist, in die die jeweilige Führungsstange (61) verfahrbar eingreift.

13. Etikettiervorrichtung nach einem der vorstehenden Ansprüche,
**dadurch gekennzeichnet,**
**dass** der Auszug (49) mit einem drehbaren Halter (47) versehen ist, auf dem der Bottom-Etikettierer (43) positioniert ist.

14. Wäge-Fördervorrichtung (11) mit wenigstens einem Förderband (15, 17), einem Wägeband (19) und einer Etikettiervorrichtung (13) nach einem der vorstehenden Ansprüche.

## Claims

1. A labeling apparatus (13) comprising a bottom labeler (43) which is a labeler for labeling the bottom sides of packagings and which is placed within a frame (25) beneath the conveying path of the packagings to be labeled, i.e. beneath a conveyor belt (27, 29) of the labeling apparatus (13); and a pull-out apparatus (45) which comprises a pull-out (49) which is supported via a pull-out guide (51) at a stationary pull-out carrier (53) and which is travelable relative to said stationary pull-out carrier (53) in a linear manner between a retracted end position and an extended end position in the horizontal, wherein the bottom labeler (43) is positioned on the pull-out (49), **characterized in that** the pull-out apparatus (45) is configured such that the position of at least the retracted end position of the pull-out (49) can be set.

2. A labeling apparatus in accordance with claim 1,
**characterized in that**
a compression spring (75) is provided which is connected in an articulated manner to the pull-out (49) with one end and is connected in an articulated manner to the pull-out carrier (53) with the other end such that, in the retracted end position, the pull-out (49) is preloaded into said retracted end position (75).

3. A labeling apparatus in accordance with claim 1 or claim 2,
**characterized in that**
a compression spring (75) is provided which is connected in an articulated manner to the pull-out (49) with one end and is connected in an articulated manner to the pull-out carrier (53) with the other end such that it preloads the pull-out (49) into the retracted end position or the extended end position in dependence on the position of said pull-out (49).

4. A labeling apparatus in accordance with claim 3,
**characterized in that**,
on the traveling of the pull-out (49) from the one end position to the other end position, the end of the compression spring (75) connected to the pull-out (49) follows a linear movement path which leads past the stationary end of the compression spring (75) connected to the pull-out carrier (53); and/or **in that** the spacing between the two articulation points of the compression spring (75) up to a tilt point of the compression spring (75), in which the direction of the spring force of the compression spring (75) is oriented perpendicular to the direction of travel of the pull-out (49), first decreases continuously and then increases continuously.

5. A labeling apparatus in accordance with any one of the preceding claims,
**characterized in that**
a stopper (65) adjustable in the direction of travel is provided for the pull-out (49) in order to set the position of at least the retracted end position.

6. A labeling apparatus in accordance with claim 5,
**characterized in that**
the stopper (65) is fastened to the pull-out carrier (53).

7. A labeling apparatus in accordance with claim 5 or claim 6,
**characterized in that**
the stopper (65) is fastened on a rail (69) which can be adjusted, via at least one screw connection (73), in the direction of travel along at least one elongate hole (71) formed in a transverse member (55) of the pull-out carrier (53).

8. A labeling apparatus in accordance with any one of the preceding claims,
**characterized in that**
a scale is provided as an adjustment aid for the position of at least the retracted end position.

9. A labeling apparatus in accordance with any one of the claims 5 to 8,
**characterized in that**
an abutment element (67), which contacts the stopper (65) in the retracted end position, is fastened to the end of the pull-out (49) which trails on the retraction.

10. A labeling apparatus in accordance with any one of the claims 5 to 9,
**characterized in that**
an abutment element (67), which contacts the stopper (65) in the extended end position, is fastened to the end of the pull-out (49) which trails on the extension.

11. A labeling apparatus in accordance with any one of the preceding claims,
**characterized in that**
the pull-out guide (51) is configured as a roller guide.

12. A labeling apparatus in accordance with claim 11,
**characterized in that**
the roller guide (51) comprises, at both sides of the pull-out apparatus (45), a respective guide rod (61) fastened to the pull-out (49); and a plurality of rollers (59) which are fastened to the pull-out carrier (53) behind one another in the direction of travel and at whose running surfaces a respective peripheral groove is formed into which the respective guide rod (61) engages in a travelable manner.

13. A labeling apparatus in accordance with any one of the preceding claims,
**characterized in that**
the pull-out (49) is provided with a rotatable holder (47) on which the bottom labeler (43) is positioned.

14. A weighing conveying apparatus (11) comprising at least one conveyor belt (15, 17); a weighing belt (19); and a labeling apparatus (13) in accordance with any one of the preceding claims.

## Revendications

1. Dispositif d'étiquetage (13) comportant une étiqueteuse de fond (43) qui est une étiqueteuse destinée à étiqueter les faces inférieurs d'emballages et placée à l'intérieur d'un bâti (25) au-dessous du trajet de transport des emballages à étiqueter, c'est-à-dire au-dessous d'une bande de transport (27, 29) du dispositif d'étiquetage (13), et comportant un dispositif d'extraction (45) comprenant un extracteur (49) qui est monté, par l'intermédiaire d'un guidage d'extraction (51), sur un support d'extraction stationnaire (53) et qui peut être déplacé linéairement par rapport à ce dernier dans l'horizontale entre une position de fin de course rétractée et une position de fin de course déployée, l'étiqueteuse de fond (43) étant positionnée sur l'extracteur (49),
**caractérisé en ce que**
le dispositif d'extraction (45) est réalisé de telle sorte que la localisation au moins de la position de fin de course rétractée de l'extracteur (49) est réglable.

2. Dispositif d'étiquetage selon la revendication 1,
**caractérisé en ce que**
il est prévu un ressort de compression (75) ayant une extrémité articulée sur l'extracteur (49) et ayant une autre extrémité articulée sur le support d'extraction (53) de telle sorte que dans la position de fin de course rétractée, l'extracteur (49) est précontraint vers cette position.

3. Dispositif d'étiquetage selon la revendication 1 ou 2,
**caractérisé en ce que**
il est prévu un ressort de compression (75) ayant une extrémité articulée sur l'extracteur (49) et ayant une autre extrémité articulée sur le support d'extraction (53) de telle sorte qu'il précontraint l'extracteur (49) vers la position de fin de course rétractée ou déployée en fonction de sa position.

4. Dispositif d'étiquetage selon la revendication 3,
**caractérisé en ce que**
pendant le déplacement de l'extracteur (49) depuis une position de fin de course jusqu'à l'autre, l'extrémité du ressort de compression (75) reliée à l'extracteur (49) suit une trajectoire de déplacement linéaire qui passe devant l'extrémité stationnaire du ressort de compression (75) reliée au support d'extraction (53), et/ou la distance entre les deux points d'articulation du ressort de compression (75), jusqu'à un point de basculement du ressort de compression (75), dans lequel la direction de la force du ressort de compression (75) est orientée perpendiculairement à la direction de déplacement de l'extracteur (49), diminue tout d'abord de manière continue et augmente ensuite de manière continue.

5. Dispositif d'étiquetage selon l'une des revendications précédentes,
**caractérisé en ce que**
un butoir (65) réglable dans la direction de déplacement est prévu pour l'extracteur (49) afin de régler la localisation au moins de la position de fin de course rétractée.

6. Dispositif d'étiquetage selon la revendication 5,
**caractérisé en ce que**
le butoir (65) est fixé sur le support d'extraction (53).

7. Dispositif d'étiquetage selon la revendication 5 ou 6,
**caractérisé en ce que**
le butoir (65) est fixé sur un rail (69) qui peut être déplacé dans la direction de déplacement le long d'au moins un trou oblong (71), ménagé dans un support transversal (55) du support d'extraction (53), par l'intermédiaire d'au moins un raccord à vis (73).

8. Dispositif d'étiquetage selon l'une des revendications précédentes,
**caractérisé en ce que**
une échelle est prévue comme aide de réglage pour régler la localisation au moins de la position de fin de course rétractée.

9. Dispositif d'étiquetage selon l'une des revendications 5 à 8,
**caractérisé en ce que**
un élément de butée (67) est fixé à l'extrémité de l'extracteur (49) qui est en retard pendant la rétraction, lequel élément de butée s'appuie contre le butoir (65) dans la position de fin de course rétractée.

10. Dispositif d'étiquetage selon l'une des revendications 5 à 9,
**caractérisé en ce que**
un élément de butée (67) est fixé à l'extrémité de l'extracteur (49) qui est en retard pendant le déploiement, lequel élément de butée s'appuie contre le butoir (65) dans la position de fin de course déployée.

11. Dispositif d'étiquetage selon l'une des revendications précédentes,
**caractérisé en ce que**
le guidage d'extraction (51) est réalisé sous forme de guidage à rouleaux.

12. Dispositif d'étiquetage selon la revendication 11,
**caractérisé en ce que**
le guidage à rouleaux (51) comprend, de part et d'autre du dispositif d'extraction (45), une barre de guidage respective (61) fixée sur l'extracteur (49) et plusieurs rouleaux (59) qui sont fixés les uns derrière les autres dans la direction de déplacement sur le support d'extraction (53) et sur les surfaces de roulement desquels est formée une rainure périphérique respective dans laquelle la barre de guidage (61) respective s'engage de manière déplaçable.

13. Dispositif d'étiquetage selon l'une des revendications précédentes,
**caractérisé en ce que**
l'extracteur (49) est muni d'un élément de maintien rotatif (47) sur lequel est positionnée l'étiqueteuse de fond (43).

14. Dispositif de transport et de pesage (11) comportant au moins une bande de transport (15, 17), une bande de pesage (19) et un dispositif d'étiquetage (13) selon l'une des revendications précédentes.
